# FASCICULE DE BREVET EUROPEEN

(11) **EP 1 187 094 B1**
(45) Date de publication et mention de la délivrance du brevet: **24.11.2004**
(21) Numéro de dépôt: 01402280.0
(22) Date de dépôt: 03.09.2001
(51) Int. Cl.: G10K 11/28, H04R 1/34

(54) **Dispositif de sonorisation à guide d'onde acoustique**
Beschallungsvorrichtung mit einem akustischen Wellenleiter
Sound device with an acoustic waveguide

(30) Priorité: 08.09.2000 FR 0011496
(43) Date de publication de la demande: 13.03.2002
(73) Titulaire: Vincenot, Eric, 75020 Paris (FR); Deffarges, Francois, 92400 Courbevoie (FR)
(72) Inventeur: Vincenot, Eric, 75020 Paris (FR); Deffarges, Francois, 92400 Courbevoie (FR)
(74) Mandataire: Barbin le Bourhis, Joel

(56) Documents cités:
- DE-A- 3 439 996
- FR-A- 528 154
- US-A- 2 643 727
- US-A- 4 033 431
- US-A- 5 900 593

## Description

L'invention se rapporte à un dispositif de sonorisation du type comportant un guide d'onde acoustique et un générateur acoustique couplé à ce guide d'onde.

Elle s'applique à tous les domaines de l'électroacoustique, y compris la haute fidélité.

L'invention concerne plus particulièrement la forme du guide d'onde formant pavillon acoustique dans le but d'obtenir une bonne maîtrise de la dispersion du son au moyen d'un ensemble relativement compact et notamment peu profond.

En sonorisation, la bonne maîtrise de la dispersion du son par un générateur acoustique impose classiquement d'utiliser un pavillon formant guide d'onde acoustique de grande taille. Par conséquent, un caisson formant enceinte acoustique et renfermant au moins un générateur acoustique et son guide d'onde est généralement volumineux et notamment assez profond puisque la profondeur de ladite enceinte acoustique dépend essentiellement de la longueur du pavillon.

Le brevet français N° 88.02481 définit l'association d'un générateur acoustique et d'un guide d'onde acoustique. Entre l'entrée et la sortie du guide d'onde sont agencés des obstacles conformés pour uniformiser les trajets acoustiques entre l'entrée et la sortie du guide d'onde. Le front d'onde obtenu est de forme rectangulaire et de profil droit.

Le brevet américain N° 5.900.593 met en oeuvre des principes comparables au précédent mais utilise de surcroît un miroir en forme de dièdre courbé en arc de cercle pour modifier la direction de propagation du son. Le front d'onde obtenu est de forme rectangulaire et de profil convexe.

Le brevet américain N° 4.033.431 décrit également l'association d'un générateur acoustique et un guide d'onde acoustique pourvu d'une entrée du guide d'onde acoustique se raccordant au générateur acoustique et d'une sortie à partir de laquelle se propage une onde acoustique. Le guide d'onde comporte un premier tronçon dans le prolongement de la sortie et un second tronçon agencé dans le prolongement de l'entrée, ces tronçons se raccordant par une surface plane réfléchissante.

Le brevet américain N° 2.643.727 décrit un dispositif de sonorisation avec un réflecteur ellipsoïde.

L'invention a pour but premier de former un front d'onde acoustique de forme choisie, de profil convexe, concave ou plan, au moyen d'un guide d'onde de dimensions réduites.

Par ailleurs, le couplage de plusieurs dispositifs de sonorisation traditionnels entraîne des irrégularités dans la dispersion du son, dues à l'apparition d'interférences acoustiques entre les ondes sonores issues des différents guides d'onde.

Un second but de l'invention est de proposer un agencement de dispositif de sonorisation permettant de coupler plusieurs d'entre eux de façon à permettre un bon contrôle de la forme du front d'onde acoustique émis par l'ensemble des générateurs acoustiques, sans création d'interférences gênantes.

L'invention est fondée sur les principes de l'acoustique géométrique, c'est-à-dire le domaine de l'acoustique fondé sur la théorie des rayons. Eille applique donc à la propagation du sn des lois connues en optique, en particulier les lois de réflexion des rayons sur les surfaces conicoïdes. On entend par surface conicoïde une surface engendrée par la rotation d'une courbe de la famille des coniques. Plus particulièrement dans le cadre de l'invention, on a trouvé et mis en oeuvre des propriétés acoustiques avantageuses, liées à des réflexions acoustiques sur des surfaces telles qu'une hyperboloïde, une paraboloïde ou une ellipsoïde.

Le principe de base de l'invention réside dans le fait que, grâce à l'utilisation d'une telle surface de réflexion en tant que miroir acoustique, on peut déplacer le point d'émission apparent d'une source sonore.

Plus particulièrement, l'invention concerne un dispositif de sonorisation du type comprenant au moins un générateur acoustique et un guide d'onde acoustique pourvu d'une entrée à laquelle se raccorde letit générateur acoustique et d'une sortie de forme choisie à partir de laquelle une onde acoustique se propage vers l'extérieur, ledit guide d'onde comportant deux tronçons de conduit, respectivement un premier tronçon agencé dans le prolongement de ladite sortie et un second tronçon agence dans le prolongement de ladite entrée caractérisé en ce que ces deux tronçons se raccordent en partie par une surface réfléchissante courbe ayant la forme d'une partie de conicoïde en ce que ladite entrée se trouve à un second foyer de ladite conicoïde, et en ce que le volume interne dudit premier tronçon est délimité par les intersections :
- de la surface de ladite sortie,
- d'une première surface latérale engendrée par une génératrice passant par un premier foyer de ladite conicoïde et s'appuyant sur le contour de ladite sortie, et
- de ladite surface réfléchissante courbe délimitée à l'intérieur d'un contour défini par l'intersection de ladite conicoïde et de ladite première surface latérale.

Il est à noter que le guide d'onde tel que décrit peut parfaitement être prolongé par un autre pavillon.

Préférentiellement le volume interne dudit second tronçon est délimité par les intersections d'une seconde surface latérale engendrée par une génératrice passant par le second foyer de ladite conicoïde et s'appuyant sur ledit contour de ladite surface réfléchissante, et de ladite surface réfléchissante, et de ladite surface réfléchissante elle-même, non compris la portion volumique commune avec ledit premier tronçon.

Bien entendu, il est parfaitement équivalent, dans la définition desdits premier et second tronçons de considérer que le volume interne dudit second tronçon comprend ladite portion commune et que cette dernière est retranchée du volume interne dudit premier tronçon. La définition géométrique desdits premier et second tronçons du guide d'onde acoustique n'est qu'un moyen commode pour permettre d'appréhender la forme globale du volume interne du guide d'onde.

Ladite entrée est définie au voisinage dudit second foyer. Comme la source sonore ne peut être ponctuelle le second tronçon comporte, au voisinage de ce second foyer, une embouchure élargie se raccordant à ladite seconde surface latérale. Cette embouchure est de forme et dimensions adaptées au générateur acoustique qui s'y rattache.

Dans le cas où la conicoïde est une hyperboloïde, tout se passe comme si le son était émis à partir dudit premier foyer, lequel se trouve à l'arrière et à distance des éléments constitutifs du dispositif. Ainsi dans ce cas, la profondeur d'un tel dispositif de sonorisation peut être notablement réduite par rapport à ce qu'elle serait si un pavillon acoustique était entièrement matérialisé entre ledit premier foyer et la sortie précitée. En outre, cette configuration facilite le couplage de plusieurs dispositifs semblables, avec une émission d'un front d'onde convexe sans création d'interférences entre les sources.

Lorsqu'on utilise une paraboloïde, ledit premier foyer est reporté à l'infini derrière le miroir et le front d'onde acoustique est plan. Ce type d'émission est également propice à l'uniformisation de la propagation du son dans un local et à un bon couplage sans interférence entre plusieurs sources.

Enfin, si le miroir est une portion d'ellipsoïde, ledit premier foyer est reporté en avant de l'ouverture de sorte que le son semble recréé en un point donné du lieu d'écoute. Le front d'onde est concave. Plusieurs dispositifs semblables peuvent également être couplés sans interférence en renforçant l'effet d'une source sonore virtuelle sur le lieu d'écoute.

L'invention sera mieux comprise et d'autres avantages de celle-ci apparaîtront plus clairement à la lumière de la description qui va suivre de plusieurs modes de réalisation d'un dispositif de sonorisation conforme à son principe, donnée uniquement à titre d'exemple et faite en référence aux dessins annexés dans lesquels :
- les figures 1 à 4 sont des schémas illustrant les étapes de la conception d'un guide d'onde conforme à l'invention ;
- la figure 5 illustre le dispositif de sonorisation équipé d'un premier type de guide d'onde conforme à l'invention ;
- la figure 6 est une vue analogue à la figure 5 illustrant un dispositif de sonorisation équipé d'un deuxième type de guide d'onde, conforme à l'invention ;
- la figure 7 est une vue analogue à la figure 5 illustrant un dispositif de sonorisation équipé d'un troisième type de guide d'onde conforme à l'invention ;
- la figure 8 illustre une variante de la figure 5 ;
- la figure 9 illustre schématiquement le couplage sans interférence de plusieurs dispositifs de sonorisation du type décrit à la figure 5 ;
- la figure 10 illustre schématiquement le couplage de plusieurs dispositifs de sonorisation du type décrit à la figure 6 ; et
- la figure 11 illustre schématiquement le couplage de plusieurs dispositifs de sonorisation du type décrit à la figure 7.

Sur la figure 1 on distingue une sortie 11 de forme choisie d'un guide d'onde acoustique encore non défini. Dans l'exemple, cette sortie, par laquelle le son doit rayonner jusqu'à un auditoire, a un contour approximativement rectangulaire mais il s'inscrit de préférence à la surface d'une sphère. La sortie du guide d'onde s'inscrit donc de préférence dans une surface sphérique convexe. Le centre de cette sphère est noté S₁ sur la figure 1. Le rayon de la sphère est choisi par l'homme du métier pour que, le pavillon acoustique C qui s'étendrait entre ce centre S₁ où on placerait le générateur acoustique et la sortie 11, soit suffisamment long pour assurer une bonne maîtrise de la directivité du son projeté au-delà de la sortie 11. La forme théorique d'un tel pavillon est représentée sur la figure 1 et on comprend que le dispositif de sonorisation qui résulterait de la combinaison d'un tel pavillon et d'un générateur acoustique placé au point S₁, serait relativement encombrant, notamment en profondeur.

C'est pourquoi on choisit de "tronquer" ce volume en interposant une surface réfléchissante courbe ayant la forme d'une partie de conicoïde, entre la sortie 11 et le point S₁. De plus, cette conicoïde est choisie pour que l'un de ses foyers soit placé au point S₁. On parlera, dans la suite du texte, du foyer S₁ sans oublier que ce foyer est aussi le centre d'une sphère fictive telle que définie plus haut. Dès lors, on a défini une partie du conduit réel constituant le guide d'onde et plus particulièrement un premier tronçon 16, agencé dans le prolongement de ladite sortie 11 et dont le volume interne est sensiblement délimité par les intersections :
- de la surface de la sortie 11,
- d'une première surface latérale 13 engendrée par une génératrice rectiligne passant par le premier foyer de la conicoïde et s'appuyant sur le contour de la sortie 11. Il est clair que cette première surface latérale 13 se confond avec celle du pavillon théorique C défini plus haut.
- de la surface réfléchissante courbe 14 elle-même, portion de conicoïde, délimitée à l'intérieur d'un contour défini par l'intersection de cette conicoïde et de ladite première surface latérale 13.

Dans l'exemple de la figure 1, la conicoïde choisie est une hyperboloïde. Comme indiqué précédemment, un premier foyer de cette hyperboloïde est confondu avec le point S₁ (les caractéristiques de l'hyperboloïde sont calculées pour cela). Selon la position du premier foyer et les caractéristiques de l'hyperboloïde, la position du second foyer S₂ de l'hyperboloïde se trouve aussi définie. Ce point est représenté sur la figure 2. Ce second foyer S₂ se situe en regard de la face concave de la surface réfléchissante 14 en forme d'hyperboloïde. La droite S₁, S₂ est l'axe de révolution de cette hyperboloïde. A partir de ce point et à partir de la surface 14 de la portion d'hyperboloïde définie dans la construction de la figure 2, il est possible de définir un volume représenté sur la figure 3 qui est délimité par les intersections de la surface réfléchissante 14 et d'une seconde surface latérale 17 engendrée par une génératrice rectiligne passant par le second foyer S₂ de la conicoïde (hyperboloïde) et s'appuyant sur le contour de la surface réfléchissante 14 préalablement délimitée. Si on retranche à ce volume, sa portion volumique commune avec ledit premier tronçon de conduit 16 défini plus haut, on a défini le second tronçon de conduit 18 du guide d'onde, lequel est globalement agencé dans le prolongement de l'entrée du guide d'onde qui se trouve au second foyer S₂. Le volume interne et la forme du guide d'onde se trouvent donc théoriquement déterminés par la réunion desdits premier et second tronçons 16 et 18. C'est la représentation globale qui en est donnée sur la figure 4. En théorie, si un générateur acoustique est placé au point S₂ (c'est-à-dire le second foyer précité de la surface réfléchissante courbe 14 appartenant à une hyperboloïde), tout se passe comme si le son était émis du point S₁, avec un pavillon acoustique C (voir figure 1).

Il est à noter qu'il est avantageux de placer la conicoïde de façon que cette surface 14 soit relativement proche de la surface dans laquelle se dessine la sortie 11. Dans ces conditions ledit premier tronçon 16 peut être aussi court que possible.

Selon une version simplifiée, la sortie 11 à surface convexe qui est idéalement inscrite à la surface d'une sphère de centre S₁ peut être en fait relativement plane, dès lors que le diamètre choisi de cette sphère est relativement grand. Même en faisant cette approximation, le volume interne du conduit constituant le guide d'onde est déterminé comme indiqué plus haut.

Néanmoins, il convient d'adapter l'extrémité de ladite seconde surface latérale 17 au voisinage dudit second foyer S₂, pour tenir compte des caractéristiques dimensionnelles du générateur acoustique. C'est pourquoi cette partie de ladite seconde surface latérale 17 est modifiée pour permettre l'adaptation d'un tel générateur acoustique 22. A cet effet, ledit second tronçon comporte, au voisinage dudit second foyer, une embouchure élargie 24 se raccordant au reste de ladite seconde surface latérale. Ladite embouchure est de forme et dimensions adaptées au générateur acoustique 22 qui s'y rattache. La figure 5 montre le dispositif de sonorisation 25 complet. Il se compose du guide d'onde 26 (composé des premier et second tronçons 16, 18 et de l'embouchure 24) et du générateur acoustique 22 raccordé à l'embouchure élargie 24. Le guide d'onde 26 est obtenu par moulage, ou injection dès lors que les parois de celui-ci sont suffisamment rigides. En théorie, il est surtout important que la portion de conicoïde soit en matériau réfléchissant du point de vue acoustique mais dans la pratique, toutes les parois du guide d'onde sont réalisées dans le même matériau. Le front d'onde émis est convexe.

Dans la pratique, le dispositif qui vient d'être décrit peut être utilisé tel quel ou intégré à un caisson formant enceinte acoustique. Dans ce cas, il ressort clairement de la comparaison des figures 1 et 5, que les dimensions du caisson, notamment sa profondeur, sont plus faibles que ce qui serait nécessaire avec un pavillon C formant guide d'onde, conforme à la figure 1. Le reste du caisson peut être aménagé pour abriter un ou plusieurs haut-parleurs complémentaires.

Dans le dispositif de la figure 6, le guide d'onde 26a comporte une sortie 11a approximativement rectangulaire, ici à coins arrondis, associé à une surface réfléchissante courbe 14a ayant la forme d'une partie de paraboloïde. Les limites de la surface réfléchissante 14a sont déterminées de la même façon que précédemment en considérant que ledit premier foyer est cette fois rejeté à l'infini.

Par conséquent, ladite première surface latérale 13a est engendrée par une génératrice perpendiculaire à la surface plane de ladite sortie 11a et se déplaçant parallèlement à elle-même en s'appuyant sur le contour de cette sortie. Ledit second foyer au voisinage duquel on va placer l'entrée du guide d'onde et donc le générateur 22 est en fait le foyer unique de la paraboloïde. Ce second foyer, proche du générateur 22 se situe en regard de la face concave de la surface réfléchissante 14a en forme de paraboloïde. Le volume interne du second tronçon 18a est comme précédemment délimité par les intersections d'une seconde surface latérale 17a engendrée par une génératrice passant par ce second foyer et s'appuyant sur le contour de la surface réfléchissante 14a non compris, bien entendu, la portion volumique commune avec ledit premier tronçon 16a.

Comme dans le cas précédent, la surface réfléchissante 14a est placée aussi près que possible de la sortie ; on voit qu'elle "affleure" deux coins arrondis de celle-ci. La seconde surface latérale 17a présente une face concave (vers l'avant) et une face convexe (vers l'arrière).

L'embouchure élargie 24a est définie, comme indiqué précédemment, à l'extrémité de ladite seconde surface latérale 17a pour pouvoir se raccorder au générateur acoustique 22. Le front d'onde émis est plan.

Dans le mode de réalisation de la figure 7, les éléments de structure semblables à ceux du mode de réalisation de la figure 5, portent les mêmes références numériques avec l'indice b. Il ne seront pas décrits à nouveau en détail.

Dans cet exemple, la sortie 11b du guide d'onde 26b s'inscrit idéalement à la surface d'une sphère dont le centre S'₁ se trouve, cette fois, dans la zone d'écoute elle-même. Dans ce cas, le centre de cette sphère théorique constitue l'un des foyers de la conicoïde qui définit ladite surface réfléchissante 14b et cette conicoïde est une ellipsoïde.

Bien entendu, comme dans le cas de la figure 5, on peut concevoir une sortie pratiquement plane si le rayon de la sphère est choisi suffisamment grand. Pour le reste, la construction du volume du guide d'onde est identique à ce qui a été expliqué en référence aux figures 1 à 5. Le générateur acoustique 22 est placé au voisinage du second foyer de l'ellipsoïde. Le front d'onde émis est concave et tout se passe comme si le son était généré en un point S'₁ de la zone d'écoute réservée à l'auditoire. Ledit premier foyer S'₁ se trouve donc en avant de la sortie 11b. Comme précédemment, le guide d'onde et le générateur acoustique peuvent être logés à l'intérieur d'un caisson formant enceinte acoustique.

Les figures 8 à 10 illustrent plus particulièrement les possibilités de couplage, sans interférence, de plusieurs dispositifs de sonorisation conformes à l'invention. Ainsi, la figure 8 illustre le couplage de trois dispositifs de sonorisation 25 (les dispositifs sont représentés en vue de dessus). Autrement dit, le dispositif de sonorisation global comporte plusieurs unités formées chacune d'un générateur acoustique 22 et d'un guide d'onde 26 associé. Dans l'exemple de la figure 8, chaque unité est constituée d'un dispositif décrit en référence à la figure 5. Pour que de telles unités puissent être associées sans provoquer d'interférences, il suffit qu'elles soient positionnées les unes par rapport aux autres de façon que les premiers foyers correspondants S₁ soient sensiblement confondus. C'est ce qui est illustré sur la figure 8. Dans ce cas, toutes les unités semblent émettre du même point S₁ situé à l'arrière de celles-ci.

Dans l'exemple de la figure 9, le dispositif est constitué de plusieurs unités formées chacune d'un générateur acoustique 22 et d'un guide d'onde 26a associé conformes au dispositif qui a été décrit en référence à la figure 6, c'est-à-dire avec une surface réfléchissante constituée par une partie de paraboloïde. Ces unités sont positionnées côte à côte de façon que les sorties (définies dans des surfaces planes) soient alignées et donc coplanaires. Dans ce cas, tous les générateurs acoustiques positionnés au foyer d'une surface réfléchissante en forme de paraboloïde, sont eux-mêmes alignés.

Dans le mode de réalisation de la figure 10, le dispositif est constitué de trois unités formées chacune d'un générateur acoustique 22 et d'un guide d'onde 26b associé, conforme à la figure 7, c'est-à-dire comprenant une surface réfléchissante s'inscrivant dans une ellipsoïde. Les trois unités sont positionnées côte à côte de façon que les premiers foyers correspondants soient confondus en un point S'₁ du domaine d'écoute où le son semble recréé.

Bien entendu, chaque unité peut être intégrée dans un caisson conformé pour que le conditionnement recherché soit atteint par juxtaposition des parois latérales de tels caissons.

De plus, dans chacun des cas illustrés en référence aux figures 5 à 7, lorsque la plus petite dimension de la sortie devient faible en regard des longueurs d'onde des sons produits, la surface réfléchissante définie par une portion de conicoïde tend vers une bande, voire une ligne définie par une portion de la courbe conique correspondante, à savoir une hyperbole dans le cas de la figure 5, une parabole dans le cas de la figure 6 ou une ellipse dans le cas de la figure 7. Un guide d'onde dans lequel la surface réfléchissante est ainsi réduite pour tendre vers sa courbe génératrice est représenté à la figure 8 où les éléments de structure analogues portent les mêmes références numériques avec l'indice c. Sur cette figure, la surface de conicoïde est réduite à une fine bande de surface réfléchissante 14c sensiblement hyperboloïde.

## Revendications

1. Dispositif de sonorisation du type comprenant au moins un générateur acoustique (22) et un guide d'onde acoustique (26) pourvu d'une entrée à laquelle se raccorde ledit générateur acoustique et d'une sortie (11) de forme choisie à partir de laquelle une onde acoustique se propage vers l'extérieur, ledit guide d'onde acoustique comportant deux tronçons de conduit (16, 18), respectivement un premier tronçon (16) agencé dans le prolongement de ladite sortie et un second tronçon (18) agencé dans le prolongement de ladite entrée, **caractérisé en ce que** ces deux tronçons se raccordent en partie par une surface réfléchissante courbe (14) ayant la forme d'une partie de conicoïde, **en ce que** ladite entrée se trouve à un second foyer (S₂) de ladite conicoïde, et **en ce que** le volume interne dudit premier tronçon (16) est délimité par les intersections :
- de la surface de ladite sortie (11),
- d'une première surface latérale (13) engendrée par une génératrice passant par un premier foyer (S₁) de ladite conicoïde et s'appuyant sur le contour de ladite sortie, et
- de ladite surface réfléchissante courbe (14) délimitée à l'intérieur d'un contour défini par l'intersection de ladite conicoïde et de ladite première surface latérale.

2. Dispositif selon la revendication 1, **caractérisé en ce que** le volume interne dudit second tronçon (18) est délimité par les intersections d'une seconde surface latérale (17) engendrée par une génératrice passant par le second foyer (S₂) de ladite conicoïde et s'appuyant sur ledit contour de ladite surface réfléchissante, et de ladite surface réfléchissante (14) elle-même, non compris la portion volumique commune avec ledit premier tronçon (16).

3. Dispositif selon la revendication 2, **caractérisé en ce que** ledit second tronçon (18) comporte au voisinage dudit second foyer (S₂) une embouchure élargie (24) se raccordant à ladite seconde surface latérale, ladite embouchure étant de forme et de dimensions adaptées audit générateur acoustique (22) qui s'y rattache.

4. Dispositif selon l'une des revendications précédentes, **caractérisé en ce que** ladite conicoïde est une hyperboloïde, ledit second foyer (S₂) proche dudit générateur acoustique (22), se situant en regard de la face concave de celle-ci.

5. Dispositif selon l'une des revendications 1 à 3, **caractérisé en ce que** ladite conicoïde est une ellipsoïde, ledit premier foyer (S'₁) se trouvant en avant de ladite sortie (11b).

6. Dispositif selon la revendication 4 ou 5, **caractérisé en ce que** le contour de ladite sortie (11, 11b) s'inscrit à la surface d'une sphère dont le centre est confondu avec ledit premier foyer (S₁).

7. Dispositif selon l'une des revendications 1 à 4, **caractérisé en ce que** ladite conicoïde est une paraboloïde, ledit premier foyer (S₁) étant rejeté à l'infini et ledit second foyer, proche dudit générateur acoustique (22), se situant en regard de la face concave de ladite surface réfléchissante (14).

8. Dispositif selon l'une des revendications 4 à 6, **caractérisé en ce qu'**il comporte plusieurs unités formées chacune d'une générateur acoustique (22) et d'un guide d'onde associé et **en ce que** ces unités sont positionnées les unes par rapport aux autres de façon que les premiers foyers (S₁, S'₁) correspondants soient confondus.

9. Dispositif selon la revendication 7, **caractérisé en ce qu'**il comporte plusieurs unités formées chacune d'un générateur acoustique (22) et d'un guide d'onde associé et **en ce que** ces unités sont positionnées de façon que lesdites sorties (11a) soient alignées.

10. Dispositif selon la revendication 8 ou 9, **caractérisé en ce que** chaque unité est intégrée à un caisson conformé pour que le positionnement recherché des unités soit atteint par juxtaposition des parois latérales des caissons.

## Claims

1. A sound-producing device of the type including at least one acoustical generator (22) and an acoustical waveguide (26) provided with an entry to which said acoustical generator is connected and an exit (11) of chosen shape from which an acoustical wave propagates to the outside, said acoustical waveguide including two duct sections (16, 18), namely a first section (16) aligned with said exit and a second section (18) aligned with said inlet, **characterized in that** these two sections are connected partly by a curved reflecting surface (14) having the shape of part of a conic section, **in that** said entry is located at a second focus (S₂) of said conic section, and **in that** the interior volume of said first section (16) is delimited by the intersections of:
- the surface of said exit (11) ,
- a first lateral surface (13) generated by a generatrix passing through a first focus (S₁) of said conic section and resting on the contour of said exit, and
- said curved reflecting surface (14) delimited inside a contour defined by the intersection of said conic section and said first lateral surface.

2. A device according to claim 1 **characterized in that** the internal volume of said second section (18) is delimited by the intersections of a second lateral. surface (17) generated by a generatrix passing through the second focus (S₂) of said conic section and resting on said contour of said reflecting surface and said reflecting surface (14) itself, excluding the volume portion shared with said first section (16).

3. A device according to claim 2 **characterized in that** said second section (18) includes, in the vicinity of said second focus (S₂), a widened mouth (24) connected to said second lateral surface, said mouth having a shape and dimensions suited to said attached acoustical generator (22).

4. A device according to any preceding claim **characterized in that** said conic section is a hyperboloid and said second focus (S₂) near said acoustical generator (22) faces the concave face thereof.

5. A device according to any of claims 1 to 3 **characterized in that** said conic section is an ellipsoid and said first focus (S₁) is in front of said exit (11b).

6. A device according to either claim 4 or claim 5 **characterized in that** the contour of said exit (11, 11b) is inscribed on the surface of a sphere whose center is coincident with said first focus (S₁).

7. A device according to any of claims 1 to 4 **characterized in that** said conic section is a paraboloid, said first focus (S₁) being rejected to infinity and said second focus, close to said acoustical generator (22), facing the concave face of said reflecting surface (14).

8. A device according to any of claims 4 to 6 **characterized in that** it includes a plurality of units each formed of an acoustical generator (22) and an associated waveguide and **in that** said units are positioned relative to each other so that the corresponding first foci (S₁, S'₁) are substantially coincident.

9. A device according to claim 7 **characterized in that** it includes a plurality of units each formed of an acoustical generator (22) and an associated waveguide and **in that** said units are positioned so that said exits (11a) are substantially aligned.

10. A device according to either claim 8 or claim 9 **characterized in that** each unit is integrated into a box conformed so that the required positioning of the units is achieved by juxtaposition of lateral walls of the boxes.

## Patentansprüche

1. Beschallungsvorrichtung des Typs, der versehen ist mit wenigstens einem Schallgenerator (22) und einem Schallwellenleiter (26), der seinerseits mit einem Eingang versehen ist, mit dem der Schallgenerator verbunden ist, und mit einem Ausgang (11) mit ausgewählter Form, von dem sich eine Schallwelle nach außen ausbreitet, wobei der Schallwellenleiter zwei Leitungsteilstücke (16, 18) umfasst, nämlich ein erstes Teilstück (16), das in der Verlängerung des Ausgangs angeordnet ist, und ein zweites Teilstück (18), das in der Verlängerung des Eingangs angeordnet ist, **dadurch gekennzeichnet, dass** diese zwei Teilstücke zum Teil durch eine gekrümmte reflektierende Oberfläche (14) verbunden sind, die die Form eines Conicoid-Teils hat, dass sich der Eingang in einem zweiten Brennpunkt (S₂) des Conicoiden befindet und dass das Innenvolumen des ersten Teilstücks (16) begrenzt ist durch die Schnitte:
- der Oberfläche des Ausgangs (11),
- einer ersten Seitenfläche (13), die durch eine Erzeugende erzeugt wird, die durch einen ersten Brennpunkt (S₁) des Conicoiden verläuft und am Umriss des Ausgangs anliegt, und
- der gekrümmten reflektierenden Oberfläche (14), die auf den Innenraum eines Umrisses begrenzt ist, der durch den Schnitt des Conicoiden mit der ersten Seitenfläche definiert ist.

2. Vorrichtung nach Anspruch 1, **dadurch gekennzeichnet, dass** das Innenvolumen des zweiten Teilstücks (18) durch die Schnitte einer zweiten Seitenfläche (17), die durch eine Erzeugende erzeugt wird, die durch den zweiten Brennpunkt (S₂) des Conicoiden verläuft und am Umriss der reflektierenden Oberfläche anliegt, und der reflektierenden Oberfläche (14) selbst begrenzt ist, ohne den gemeinsamen Volumenabschnitt mit dem ersten Teilstück (16).

3. Vorrichtung nach Anspruch 2, **dadurch gekennzeichnet, dass** das zweite Teilstück (18) in der Nähe des zweiten Brennpunkts (S₂) eine erweiterte Öffnung (24) aufweist, die mit der zweiten Seitenfläche verbunden ist, wobei die Öffnung eine Form und Abmessungen hat, die an den Schallgenerator (22) angepasst sind, der hier angefügt ist.

4. Vorrichtung nach einem der vorhergehenden Ansprüche, **dadurch gekennzeichnet, dass** der Conicoid ein Hyperboloid ist, wobei sich der zweite Brennpunkt (S₂) in der Nähe des Schallgenerators (22) gegenüber von dessen konkaver Fläche befindet.

5. Vorrichtung nach einem der Ansprüche 1 bis 3, **dadurch gekennzeichnet, dass** der Conicoid ein Ellipsoid ist, wobei sich der erste Brennpunkt (S₁) vor dem Ausgang (11b) befindet.

6. Vorrichtung nach Anspruch 4 oder 5, **dadurch gekennzeichnet, dass** der Umriss des Ausgangs (11, 11b) in die Oberfläche einer Kugel einbeschrieben ist, deren Zentrum mit dem ersten Brennpunkt (S₁) zusammenfällt.

7. Vorrichtung nach einem der Ansprüche 1 bis 4, **dadurch gekennzeichnet, dass** der Conicoid ein Paraboloid ist, wobei der erste Brennpunkt (S₁) im Unendlichen liegt und der zweite Brennpunkt in der Nähe des Schallgenerators (22) sich gegenüber der konkaven Fläche der reflektierenden Oberfläche (14) befindet.

8. Vorrichtung nach einem der Ansprüche 4 bis 6, **dadurch gekennzeichnet, dass** sie mehrere Einheiten umfasst, die jeweils aus einem Schallgenerator (22) und einem zugeordneten Wellenleiter gebildet sind, und dass diese Einheiten relativ zueinander in der Weise positioniert sind, dass die entsprechenden ersten Brennpunkte (S₁, S'₁) zusammenfallen.

9. Vorrichtung nach Anspruch 7, **dadurch gekennzeichnet, dass** sie mehrere Einheiten umfasst, die jeweils aus einem Schallgenerator (22) und aus einem zugeordneten Wellenleiter gebildet sind, und dass diese Einheiten in der Weise positioniert sind, dass die Ausgänge (11a) aufeinander ausgerichtet sind.

10. Vorrichtung nach Anspruch 8 oder 9, **dadurch gekennzeichnet, dass** jede Einheit in einen Kasten integriert ist, der so beschaffen ist, dass die gewünschte Positionierung der Einheiten durch Nebeneinanderanordnung der Seitenwände der Kästen erreicht wird.
